# EUROPÄISCHE PATENTSCHRIFT

(11) **EP 3 256 276 B1**
(45) Veröffentlichungstag und Bekanntmachung des Hinweises auf die Patenterteilung: **24.04.2019**
(21) Anmeldenummer: 16700043.9
(22) Anmeldetag: 05.01.2016
(51) Int. Cl.: B22D 11/12, B22D 11/128, B22D 11/14

(54) **GIESSANLAGE**
CASTING SYSTEM
INSTALLATION DE COULAGE

(30) Priorität: 13.02.2015 DE 102015202608
(43) Veröffentlichungstag der Anmeldung: 20.12.2017
(73) Patentinhaber: SMS group GmbH, 40237 Düsseldorf (DE)
(72) Erfinder: HEIMANN, Thomas, 58644 Iserlohn (DE); PLOCIENNIK, Uwe, 40882 Ratingen (DE); REIFFERSCHEID, Markus, 41352 Korschenbroich (DE); TISCHNER, Christoph, 42579 Heiligenhaus (DE)
(74) Vertreter: Kross, Ulrich
(86) Internationale Anmeldenummer: PCT/EP2016/050067
(87) Internationale Veröffentlichungsnummer: WO 2016/128149

(56) Entgegenhaltungen:
- EP-A1- 0 371 281
- EP-A1- 0 611 610
- EP-A1- 2 441 538
- WO-A1-2009/141244
- AT-B- 244 522
- DE-A1- 2 117 110
- DE-A1- 2 511 913
- DE-A1- 3 112 947
- DE-A1-102008 003 222
- DE-A1-102008 004 915
- DE-A1-102008 027 496
- DE-A1-102011 077 454
- DE-A1-102011 088 127

## Beschreibung

Die Erfindung betrifft eine Gießanlage zum Gießen von flüssigem Metall, insbesondere Stahl zu einem Gießstrang.

Gießanlagen sind im Stand der Technik grundsätzlich bekannt, so beispielsweise aus der österreichischen Patentschrift 244522 und der deutschen Offenlegungsschrift 2 117 110. Beide Druckschriften offenbaren jeweils eine Gießanlage mit einer Kokille zum Erzeugen eines Gießstrangs aus zugeführter Metallschmelze und einer Strangführung zum Überführen des Gießstrangs in die Horizontale. Die Strangführung weist mindestens ein der Kokille in Gießrichtung nachgeordnetes Eingangsrollensegment und ein dem Eingangsrollensegment in Gießrichtung nachgeordnetes Ausgangsrollensegment auf.

Die internationale Patentanmeldung WO 2009/141244 A1 offenbart eine Gießanlage mit sämtlichen Merkmalen des Oberbegriffs des Patentanspruchs 1. Konkret offenbart sie eine Gießanlage mit einer Kokille zum Erzeugen eines Gießstrangs aus zugeführter Metallschmelze. Neben der Kokille weist die Gießanlage eine Strangführung auf zum Überführen des Gießstrangs in die Horizontale mit mindestens einem der Kokille in Gießrichtung nachgeordneten Eingangsrollensegment und einem dem Eingangsrollensegment in Gießrichtung nachgeordneten Ausgangsrollensegment. Das Eingangsrollensegment und das Ausgangsrollensegment der Strangführung können baugleich ausgebildet sein.

Ausgehend von diesem Stand der Technik liegt der Erfindung die Aufgabe zugrunde, die Strangführung einer bekannten Gießanlage dahingehend weiterzubilden, dass sie einfacher und kostengünstiger herzustellen und zu warten ist.
die Strangführung nur das Eingangsrollensegment und das baugleiche Ausgangsrollensegment aufweist, welche in der Strangführung in Gießrichtung unmittelbar hintereinander angeordnet sind, wobei der Eingangsradius des Ausgangsrollensegmentes dem Ausgangsradius des Eingangsrollensegmentes entspricht.

Die baugleiche Ausbildung der beiden Segmente in der Strangführung erspart die Entwicklung und Herstellung unterschiedlicher Rollensegmente. Die Entwicklungs- und Herstellungskosten der Strangführung sind deshalb geringer als bei einer Strangführung, welche nur jeweils unterschiedliche Rollensegmente aufweist. Für den Betreiber der Gießanlage wird auch die Wartung der einzelnen Rollensegmente preisgünstiger, weil lediglich ein Typ von Rollensegment vorgehalten und gewartet werden muss.

Der Begriff "Rollensegment" meint im Rahmen der vorliegenden Beschreibung jeweils ein Segment bestehend aus einem Oberrahmen und einem Unterrahmen, an denen jeweils eine Mehrzahl von Strangführungsrollen drehbar gelagert sind. Innerhalb der Strangführung ist der Oberrahmen mit seinen daran gelagerten Strangführungsrollen der Oberseite des Gießstrangs zugewandt, während der Unterrahmen mit seinen daran gelagerten Strangführungsrollen der Unterseite des Gießstrangs zugewandt ist. Der Oberrahmen und der Unterrahmen sind typischerweise über mechanische Bolzen oder Hydraulikzylinder fest oder variabel zueinander beabstandet und miteinander verbunden. Der Gießstrang wird zwischen dem Oberrahmen und dem Unterrahmen hindurchgeführt. Jeweils eine am Oberrahmen gelagerte Strangführungsrolle bildet zusammen mit einer gegenüberliegenden am Unterrahmen drehbar gelagerten Strangführungsrolle ein Rollenpaar. Der Begriff "Rollensegment" meint im Rahmen der vorliegenden Erfindung ausdrücklich keine Einzelrollen oder Einzelrollenpaare, sondern ausschließlich die besagte Segmentkonstruktion.

Im Rahmen der vorliegenden Beschreibung sind sämtliche Strangführungsrollen des Eingangsrollensegmentes, des Ausgangsrollensegmentes oder eines Zwischenrollensegmentes antriebslos, d. h. ohne Antrieb, gelagert. Sie sind deshalb nicht geeignet, den Gießstrang aus der Kokille und durch die Strangführung hindurch zu fördern.

Gemäß einem ersten Ausführungsbeispiel ist es deshalb erforderlich, dass in Gießrichtung hinter der Strangführung eine Treibereinrichtung angeordnet ist zum Herausziehen des Gießstrangs aus der Strangführung.

Die Kokille kann als Trichterkokille oder als Parallelkokille mit parallelen Breitseitenwänden ausgebildet sein. Unabhängig davon kann die Kokille gerade oder bogenförmig ausgebildet sein.

Bei dieser Konstellation kann sich der Längsschnitt des Eingangsrollensegmentes und des Ausgangsrollensegmentes jeweils über einen Winkelbereich von 45° erstrecken. Die beiden hintereinander angeordneten Rollensegmente decken dann einen Viertelkreis vollständig ab.

Alternativ können das Eingangsrollensegment und das Ausgangsrollensegment auch derart ausgebildet sein, dass sich ihre Längsschnitte jeweils nur über einen Winkelbereich von weniger als 45° erstrecken.

Alternativ zu der Ausgestaltung der Strangführung mit nur zwei Rollensegmenten, nämlich dem Eingangsrollensegment und dem baugleichen Ausgangsrollensegment, kann die Strangführung zwischen dem Eingangsrollensegment und dem baugleichen Ausgangsrollensegment auch ein Zwischenrollensegment aufweisen, wobei der Eingangsradius des Zwischenrollensegmentes dann dem Ausgangsradius des Eingangsrollensegmentes und der Ausgangsradius des Zwischenrollensegmentes dann dem Eingangsradius des Ausgangsrollensegmentes entsprechen sollte, um einen möglichst glatten, d. h. knickfreien Übergang des Gießstrangs in die Horizontale zu realisieren.

Das Zwischenrollensegment ist dann vorzugsweise mit einem kreisbogenförmigen oder doppelklothoidenförmigen Längsschnitt ausgebildet.

Das Eingangsrollensegment und das Ausgangsrollensegment sind in ihrem Längsschnitt jeweils kreisbogenförmig oder in Form einer Klothoide oder jeweils mit einem graden und einem anschließend bogenförmigen Abschnitt ausgebildet.

Um bei einer Gießanlage mit einer Strangführung, welche lediglich das Eingangsrollensegment und das Ausgangsrollensegment, also kein Zwischenrollensegment aufweist, eine möglichst glatte, d. h. knickfreie Umlenkung des Gießstrangs aus der Vertikalen in die Horizontale zu realisieren, ist es erforderlich, das Ausgangsrollensegment in der Strangführung derart anzuordnen, dass sein Eingangsradius dem Ausgangsradius des Eingangsrollensegmentes entspricht. Bei Ausbildung des Eingangs- und des Ausgangsrollensegmentes mit kreisförmigem Längsschnitt ist dies automatisch der Fall. Bei Ausbildung des Eingangsrollensegmentes und des Ausgangsrollensegmentes mit jedoch klothoidenförmigem Längsschnitt oder mit einem graden und einem anschließend bogenförmigen Abschnitt im Längsschnitt ist es dann jedoch erforderlich, dass das Ausgangsrollensegment spiegelversetzt zu dem baugleichen Eingangsrollensegment in der Strangführung angeordnet wird. Diese spiegelversetzte Anordnung ist deswegen erforderlich, weil bei den beiden zuletzt genannten Längsschnittsformen das Eingangs- und das Ausgangsrollensegment jeweils einen von ihrem Ausgangsradius abweichenden Eingangsradius aufweisen. Um dennoch die für den glatten Übergang in die Horizontale erforderliche Bedingung, dass der Eingangsradius des Ausgangsrollensegmentes dem Ausgangsradius des Eingangsrollensegmentes entspricht, ist die besagte spiegelversetzte Anordnung des Ausgangsrollensegmentes in der Strangführung erforderlich.

In allen Fällen, in denen der Gießstrang die Strangführung nicht spannungsfrei in Richtung der Horizontalen verlässt, d. h. insbesondere in denen die Strangführungsrollen des Ausgangsrollensegmentes nicht bereits als Richtrollen fungieren, ist es erforderlich, dass dem Ausgangsrollensegment in Gießrichtung eine separate Richteinrichtung nachgeschaltet wird zum Überführen des Gießstrangs in die Horizontale. Dies ist typischerweise insbesondere dann erforderlich, wenn das Ausgangsrollensegment - genau wie das baugleiche Eingangsrollensegment - mit kreisbogenförmigem oder klothoidenförmigem Längsschnitt ausgebildet ist.

Die Richteinrichtung und die Treibereinrichtung können als bauliche Einheit ausgebildet sein, was die Kosten reduziert.

Wenn das Eingangs- und das Ausgangsrollensegment jeweils mit kreisförmigem Längsschnitt ausgebildet sind, so können sie beispielsweise einen Radius von 2.100 mm und jeweils 10 Strangführungsrollenpaare aufweisen.

Die Strangführungsrollen des Eingangsrollensegmentes, des Zwischenrollensegmentes oder des Ausgangsrollensegmentes können als Achsrollen oder als Zapfenrollen ausgebildet sein.

Der Strangführung kann in Gießrichtung eine Ofeneinrichtung nachgeschaltet sein zum Homogenisieren der Temperatur des Gießstrangs.

Die Treibereinrichtung, die Richteinrichtung oder die bauliche Einheit können entweder zwischen der Strangführung und der Ofeneinrichtung oder innerhalb der Ofeneinrichtung angeordnet sein.

Zwischen dem Ausgang der Treibereinrichtung und der Ofeneinrichtung oder in Gießrichtung hinter der Ofeneinrichtung ist eine Schere vorzusehen zum Zerteilen des Gießstrangs in Brammen mit geeigneter Länge.

Vorteilhafterweise beträgt die maximale Höhe der Gießanlage vom Eingang der Kokille bis zum horizontalen Auslauf der Strangführung 4 m. Die horizontale Erstreckung der Gießanlage von der Kokille bis zum Ende der Strangführung beträgt vorteilhafterweise 3 m.. Die geringe Höhe und die kurze Länge der Gießanlage ermöglichen vorteilhafterweise eine relativ hohe Austrittstemperatur des Gießstrangs aus der Gießmaschine, wobei diese Austrittstemperatur bereits nahe der erforderlichen Eintrittstemperatur des Gießstrangs in ein der Gießanlage typischerweise nachgeschaltetes Walzwerk liegt. Aus diesem Grund können die Energiekosten zur Wiedererwärmung des Gießstrangs vor dem Walzen vergleichsweise gering gehalten werden. Die geringe Bauhöhe und die kurze Länge der Gießanlage begünstigen darüber hinaus den Bau kleiner kostengünstiger Gießhallen.

Weitere vorteilhafte Ausgestaltungen der erfindungsgemäßen Gießanlage sind Gegenstand der abhängigen Ansprüche.

Der Beschreibung sind insgesamt 8 Figuren beigefügt, wobei
- Figur 1: ein erstes Ausführungsbeispiel der erfindungsgemäßen Gießanlage mit gerader Kokille und klothoidenförmiger Strangführung;
- Figur 2: ein fünftes Ausführungsbeispiel der erfindungsgemäßen Gießanlage mit gerader Kokille und einem geraden und einem bogenförmigen Abschnitt im Längsschnitt der Strangführung;
- Figur 3: ein zweites Ausführungsbeispiel der erfindungsgemäßen Gießanlage mit gekrümmter Kokille und im Längsschnitt klothoidenförmiger Strangführung;
- Figur 4: die erfindungsgemäße Gießanlage mit lediglich zwei Segmenten in der Strangführung in einer Draufsicht;
- Figur 5: ein drittes Ausführungsbeispiel der erfindungsgemäßen Gießanlage mit gebogener Kokille und kreisförmiger Strangführung und einer zwischen der Strangführung und einer in Gießrichtung nachgeschalteten Ofeneinrichtung angeordneten Schere,
- Figur 6: ein viertes Ausführungsbeispiel der erfindungsgemäßen Gießanlage entsprechend dem dritten Ausführungsbeispiel, wobei allerdings die Schere nicht vor, sondern in Gießrichtung hinter der Ofeneinrichtung angeordnet ist;
- Figur 7: den Temperaturverlauf des Gießstrangs bei Durchlaufen der erfindungsgemäßen Strangführung; und
- Figur 8: einen Größenvergleich der erfindungsgemäßen Micro-ultrathin-strip-production USP-Anlage mit anderen bekannten Stranggießanlagen
zeigt.

Die Erfindung wird nachfolgend unter Bezugnahme auf die genannten Figuren in Form von Ausführungsbeispielen detailliert beschrieben. In allen Figuren sind gleiche technische Elemente mit gleichen Bezugszeichen bezeichnet.

Figur 1 zeigt ein erstes Ausführungsbeispiel der erfindungsgemäßen Gießanlage 100. Demnach umfasst die Gießanlage eine gerade gebaute und vertikal ausgerichtete Kokille 110 und eine in Gießrichtung der Kokille nachgelagerte Strangführung 120. Ein in der Kokille gegossener Gießstrang 200 wird mit Hilfe der Strangführung 120 in die Horizontale überführt bzw. umgelenkt. Zu diesem Zweck umfasst die Strangführung in dem ersten Ausführungsbeispiel lediglich zwei Segmente, nämlich ein Eingangsrollensegment 122, welches unmittelbar hinter der Kokille angeordnet ist. Dem Eingangsrollensegment 122 ist ein Ausgangsrollensegment 124 in Gießrichtung nachgeordnet. Das Eingangsrollensegment und das Ausgangsrollensegment sind baugleich ausgeführt mit beispielsweise jeweils 12 Strangführungsrollenpaaren. Die beiden Segmente sind in ihrem Längsschnitt jeweils klothoidenförmig ausgebildet. Keines der Rollenpaare der beiden Segmente ist drehangetrieben und deshalb sind die Rollenpaare der Segmente nicht geeignet, den Strang aus der Kokille oder aus der Strangführung heraus zu fördern. Diese Aufgabe übernimmt eine der Strangführung in der Horizontalen nachgeordnete Treibereinrichtung 130. Wie in Figur 1 weiter zu erkennen ist, ist der Treibereinrichtung 130 in Gießrichtung R eine Schere 140 und eine Ofeneinrichtung 150 nachgeordnet. Die Höhe H der Gießanlage beträgt maximal 4 m; ihre horizontale Erstreckung L beträgt von der Kokille bis zum Beginn der horizontalen Führung des Gießstrangs maximal 3 m.

Die Kokille 110 kann als Trichterkokille mit einer konusförmig vergrößerten Eingießöffnung für die Schmelze oder als Parallelkokille mit zwei völlig parallelen Breitseitenwänden ausgebildet sein. Bei dem in Figur 1 gezeigten Ausführungsbeispiel sind sowohl das Eingangsrollensegment 122 wie auch das Ausgangsrollensegment 124 in ihrem Längsschnitt jeweils über einen Winkelbereich a von 45° ausgebildet. In Gießrichtung unmittelbar hintereinander angeordnet decken sie deshalb einen Viertelkreis zum Überführen des Gießstrangs 200 aus der Vertikalen in die Horizontale vollständig ab.

Die in Gießrichtung R letzten Rollen des Ausgangsrollensegmentes 124 dienen bei dem ersten Ausführungsbeispiel auch als Gegendruckrollen zur Richteinheit 160. Richteinheit 160 und Antriebseinheit 130 können aus einem einzigen Rollenpaar bestehen.

Figur 2 zeigt ein fünftes Ausführungsbeispiel für die erfindungsgemäße Gießanlage. Es entspricht im Wesentlichen dem ersten Ausführungsbeispiel, jedoch mit dem einzigen Unterschied, dass das Eingangsrollensegment 122 und das Ausgangsrollensegment 124 in ihrem Längsschnitt nicht streng klothoidenförmig ausgebildet sind, sondern jeweils einen graden Abschnitt und einen anschließenden gekrümmten Abschnitt, hier beispielsweise klothoidenförmig gekrümmten Abschnitt aufweist. Gegenüber dem ersten Ausführungsbeispiel weist das Eingangssegment 122 eingangsseitig der Kokille einige nachgestellte zusätzliche Rollenpaare - beispielhaft 3 - auf, welche als gerader Abschnitt des Eingangsrollensegmentes gerade ausgerichtet sind und den Ausgang der Kokille 110 mit dem klothoidenförmigen Bogenabschnitt des Eingangsrollensegmentes 122 verbinden. Das baugleich ausgebildete, aber im Vergleich zum Eingangsrollensegment spiegelversetzt in der Strangführung angeordnete Ausgangsrollensegment 124 umfasst ausgangsseitig hier beispielhaft drei Rollenpaare, welche sich an den klothoidenförmigen Abschnitt des Ausgangsrollensegmentes 124 anschließen. Diese drei zusätzlichen Rollen sind in der Horizontalen gerade ausgerichtet.

Figur 3 zeigt ein zweites Ausführungsbeispiel für die erfindungsgemäße Gießanlage. Im Unterschied zu dem ersten Ausführungsbeispiel gemäß Figur 1 wird hier eine gebogene Kokille 110 verwendet, die ihrerseits ebenfalls trichterförmig oder mit vollständig planparallelen Breitseiten ausgebildet sein kann. Sie selbst repräsentiert bzw. deckt ab ein Stück eines Viertelkreises zur Umlenkung des Gießstrangs 200 aus der Vertikalen in die Horizontale. Deshalb müssen das Eingangsrollensegment 122 und das baugleiche Ausgangsrollensegment 124 in diesem Fall mit jeweils nur 10 Rollenpaaren kürzer bauen als bei dem ersten Ausführungsbeispiel gemäß Figur 1. Mit den 10 Rollenpaaren ist die Bogenlänge der beiden Rollensegmente 122, 124 so gewählt, dass ihr Übergang auf einer Höhe von 45° des Vierteilkreises liegt; dies entspricht der Stelle Schnitt A-A in Figur 3. Weil jedoch die Bogenlänge der beiden Rollensegmente nun nicht mehr jeweils einen Achtelkreis abdeckt, sondern kürzer ausgebildet ist, reicht der Ausgang des Ausgangsrollensegmentes 124 nicht bis in die Horizontale. Der Übergang in die Horizontale muss deshalb bei diesem zweiten Ausführungsbeispiel von einer zusätzlich vorzusehenden Richteinrichtung 160 geleistet werden. Die Richteinrichtung 160 wird vorteilhafterweise mit einer Treibereinrichtung 130 in einer baulichen Einheit realisiert. Die bauliche Einheit besteht dann aus mindestens 2 zumindest teilweise angetriebenen Rollenpaaren. Auch bei dem zweiten Ausführungsbeispiel gemäß Figur 3 schließt sich an die Treibereinrichtung 130 eine Schere 140 und eine Ofeneinrichtung 150 in Gießrichtung R an. Auch bei dem zweiten Ausführungsbeispiel sind das Eingangsrollensegment 122 und das Ausgangsrollensegment 124 in ihrem Längsschnitt klothoidenförmig ausgebildet.

Figur 4 zeigt eine Draufsicht auf die erfindungsgemäße Gießanlage 100, beispielsweise gemäß dem ersten oder zweiten Ausführungsbeispiel. Zu erkennen ist am linken Bildrand die Kokille 110. Der Kokille sind in Gießrichtung das erste Eingangsrollensegment 122 und das Ausgangsrollensegment 124 nachgeschaltet. Zu erkennen sind auch die Anschlüsse 128 für die elektrische Energieversorgung und das Kühlwasser der Rollensegmente. Aufgrund der unterschiedlichen Positionen der Anschlüsse 128 ist zu erkennen, dass die baugleichen Rollensegmente 122, 124 bei dem in Figur 4 gezeigten Beispiel und damit auch bei dem ersten und zweiten Ausführungsbeispiel, spiegelversetzt in der Strangführung 120 angeordnet sind. Insbesondere bei der Ausbildung des Eingangsrollensegmentes 122 und des Ausgangsrollensegmentes 124 mit jeweils klothoidenförmigem Längsschnitt ist es für einen glatten, das heißt knickfreien Übergang zwischen den Rollensegmenten erforderlich, dass der Eingangsradius des Ausgangsrollensegmentes 124 dem Ausgangsradius des Eingangsrollensegmentes 122 entspricht. Dies wird durch die spiegelversetzte Anordnung der Rollensegmente gemäß Figur 4 erreicht.

Figur 5 zeigt ein drittes Ausführungsbeispiel der erfindungsgemäßen Gießanlage 100 mit einer gebogenen Trichterkokille 110 und einer sich daran anschießenden Strangführung 120. Das Eingangsrollensegment 122 und das Ausgangsrollensegment 124 sind jeweils mit kreisförmigem Längsschnitt ausgebildet. Deshalb ist der Eingangsradius des Ausgangsrollensegmentes 124 automatisch gleich dem Ausgangsradius des Eingangsrollensegmentes 122 und es bedarf deshalb keines spiegelversetzten Einsatzes des Rollensegmentes 124 in die Strangführung 120. Vorzugsweise entspricht die Krümmung der Kokille 110 ebenfalls dem Radius des Eingangsrollensegments, so dass auch im Übergang zwischen der Kokille 110 und dem Eingangsrollensegment 122 kein Knick in der Führung des Gießstrangs 200 auftritt. Die letzten Rollen des Ausgangsrollensegmentes 124 fungieren bei diesem dritten Ausführungsbeispiel wiederum als Gegenlager zu der sepratraten Richteinheit 160. Die Richteinheit 160 und die Treibereinrichtung 130 zum Fördern des Gießstrangs 200 aus der Kokille 110 und der Strangführung 120 und können aus einem einzigen Rollenpaar bestehen. Wie in Figur 5 gezeigt, sind auch bei dem dritten Ausführungsbeispiel nach der Treibereinrichtung 130 eine Schere 140 und eine Ofeneinrichtung 150 vorgesehen.

Die ersten Rollen des Eingangsrollensegmentes fungieren nicht als Biegerollen, weil der Gießstrang bei Austritt aus der gebogenen Trichterkokille 110 bereits die eigene Tendenz aufweist, mit dem Kokillenradius weitergeführt zu werden. Es bedarf deshalb keiner Biegekräfte, um den Gießstrang auf einen anderen Biegeradius zu bringen.

Figur 6 zeigt ein viertes Ausführungsbeispiel für die erfindungsgemäße Gießanlage 100. Sie entspricht in ihrem Aufbau im Wesentlichen dem dritten Ausführungsbeispiel gemäß Figur 5, jedoch mit dem Unterschied, dass die Schere 140 in Gießrichtung nicht vor, sondern hinter der Ofeneinrichtung 150 angeordnet ist. Dies bietet den Vorteil, dass der Kaltstrang, mit dessen Hilfe der Gießstrang zu Beginn jedes Schmelzprozesses erstmalig aus der Kokille heraus und durch die Strangführung gefördert wird, in einem Bereich zwischen der Strangführung und dem Ofeneinlauf aus der Führungslinie für den Gießstrang 200 herausgenommen werden kann. Figur 6 zeigt, wie der Kaltstrang nach Passieren der Strangführung 120 nach oben außerhalb der Gießlinie herausgeführt werden kann. Anders als bei dem dritten Ausführungsbeispiel gemäß Figur 5 steht die Schere 140 nun dem gezeigten Abtrangsport des Kaltstrangs nicht mehr im Wege.

Aufgrund der Umplatzierung der Schere kann die Ofeneinrichtung bei diesem vierten Ausführungsbeispiel näher an den Ausgang der Strangführung 120 herangeführt werden, wodurch vorteilhafterweise die Durchschnittstemperatur des Gießstrangs in dem Bereich zwischen dem Ende der Sekundärkühlung, d. h. dem Ende des Ausgangsrollensegmentes 124 und dem Ofeneinlauf nur noch um ca. 20°C abfällt.
Figur 7 zeigt einen typischen Temperaturverlauf des Gießstrangs 200 bei Durchlauf durch die erfindungsgemäße Gießanlage. In Figur 7 zeigt die obere Temperaturlinie die Kerntemperatur, die zweite bzw. mittlere Temperaturlinie die Durchschnittstemperatur und die untere Temperaturlinie die Temperatur jeweils in der Mitte der Oberseite des Gießstrangs. Die Grafik zeigt den Temperaturveraluf des Gießstrangs in °C über der Gießrichtung R beginnend am Gießspiegel in der Kokille 110. In Gießrichtung, d. h. auf der Abszisse, folgt nach der Kokille das Eingangsrollensegment 122 und diesem das Ausgangsrollensegment 124. Auf der Abszisse ist, wie gesagt, die Gießrichtung, d. h. die Strangführungslänge in Metern aufgetragen. Diese Größe ist nicht zu verwechseln mit der Horizontalen Erstreckung der Gießanlage, welche typischerweise deutlich kürzer ist.

Das Unterschreiten der Kerntemperatur des Gießstrangs 200 unter die Linie der Solidustemperatur bei ca. 3,9 m Entfernung vom Gießspiegel repräsentiert die Lage der Sumpfspitze, d. h. die Lage der Durcherstarrung. Bei dieser Position, die auch abhängt von der hier beispielhaft gewählten Gießgeschwindigkeit von 5,80 m/Min., liegt die Sumpfspitze noch vor der letzten Rolle der Strangführung 120, d. h. noch innerhalb des Ausgangsrollensegmentes 124. Der Abfall der Durchschnittstemperatur zwischen dem Ende der Sekundärkühlung, d. h. dem Ausgang des Ausgangsrollensegmentes 124 und dem Ofeneinlauf bei ca. 7,5 m Abstand vom Gießspiegel beträgt nur ca. 60°C. Da eine Einlauftemperatur des Gießstrangs von 1.210°C in die Ofeneinrichtung für ein sich an die Ofeneinrichtung 150 anschließendes Walzwerk hoch genug ist, wird nur bei niedrigen Gießgeschwindigkeiten eine kurze Ofeneinrichtung 150 oder eine induktive Erwärmung benötigt.

Figur 8 zeigt einen lediglich beispielhaften Größenvergleich der erfindungsgemäßen Micro-USP-Anlage mit aus dem Stand der Technik bekannten Stranggießmaschinen, zum einen mit einer bekannten Standard Continuous-Slap-Production CSP-Anlage und einer Micro-CSP-Anlage. Die beispielhaft tabellarisch angegebenen Größenordnungen dürften selbsterklärend sein.

### Bezugszeichenliste

- 100: Gießanlage
- 110: Kokille
- 120: Strangführung
- 122: Eingangsrollensegment
- 124: Ausgangsrollensegment
- 126: Strangführungsrolle
- 128: Anschluss für Elektrik und/oder Kühlwasser
- 130: Treibereinrichtung
- 140: Schere
- 150: Ofeneinrichtung oder induktive Erwärmung
- 160: Richteinrichtung

- 200: Gießstrang

- R: Gießrichtung
- H: Höhe der Gießanlage
- L: horizontale Erstreckung der Gießanlage
- α: Winkelbereich

## Patentansprüche

1. Gießanlage (100) aufweisend:
eine Kokille (110) zum Erzeugen eines Gießstrangs (200) aus zugeführter Metallschmelze; und
eine Strangführung (120) zum Überführen des Gießstrangs (200) in die Horizontale mit mindestens einem der Kokille (110) in Gießrichtung (R) nachgeordneten Eingangsrollensegment (122) und einem dem Eingangsrollensegment (122) in Gießrichtung (R) nachgeordneten Ausgangsrollensegment (124), wobei
das Eingangsrollensegment (122) und das Ausgangsrollensegment (124) der Strangführung (120) baugleich ausgebildet sind;
**dadurch gekennzeichnet, dass**
die Strangführung (120) nur das Eingangsrollensegment (122) und das baugleiche Ausgangsrollensegment (124) aufweist, welche in der Strangführung (120) in Gießrichtung (R) unmittelbar hintereinander angeordnet sind, wobei der Eingangsradius des Ausgangsrollensegments (124) dem Ausgangsradius des Eingangsrollensegments (122) entspricht.

2. Gießanlage (100) nach Anspruch 1,
**gekennzeichnet durch**
eine in Gießrichtung (R) hinter der Strangführung (120) angeordnete Treibereinrichtung (130) zum Herausziehen des Gießstrangs (200) aus der Strangführung (120).

3. Gießanlage (100) nach einem der vorangegangenen Ansprüche,
**dadurch gekennzeichnet, dass**
die Kokille (110) als Trichterkokille oder als Parallelkokille ausgebildet ist.

4. Gießanlage (100) nach einem der vorangegangenen Ansprüche,
**dadurch gekennzeichnet, dass**
die Kokille (110) gerade oder bogenförmig ausgebildet ist

5. Gießanlage (100) nach Anspruch 1;
**dadurch gekennzeichnet, dass**
das Eingangsrollensegment (122) und das Ausgangsrollensegment (124) in ihrem Längsschnitt jeweils über einen Winkelbereich (a) von 45° ausgebildet sind.

6. Gießanlage (100) nach Anspruch 1,
**dadurch gekennzeichnet, dass**
das Eingangsrollensegment (122) und das Ausgangsrollensegment (124) in ihrem Längsschnitt jeweils über einen Winkelbereich (a) von weniger als 45° ausgebildet sind;

7. Gießanlage (100) nach einem der Ansprüche 1 bis 4,
**gekennzeichnet durch**
ein in der Strangführung (120) zwischen dem Eingangsrollensegment (122) und dem Ausgangsrollensegment (124) angeordnetes Zwischenrollensegment mit einem Eingangsradius entsprechend dem Ausgangsradius des Eingangsrollensegments (122) und mit einem Ausgangsradius entsprechend dem Eingangsradius des Ausgangsrollensegments (124).

8. Gießanlage (100) nach Anspruch 7,
**dadurch gekennzeichnet, dass** das Zwischenrollensegment mit einem kreisbogenförmigen oder doppelklothoidenförmigen Längsschnitt ausgebildet ist.

9. Gießanlage (100) nach einem der vorangegangenen Ansprüche,
**dadurch gekennzeichnet, dass**
das Eingangsrollensegment (122) und das Ausgangsrollensegment (124) in ihrem Längsschnitt jeweils kreisbogenförmig oder in Form einer Klothoide oder jeweils mit einem graden und einem anschließenden bogenförmigen Abschnitt ausgebildet sind.

10. Gießanlage (100) nach Anspruch 1 und 9,
**dadurch gekennzeichnet, dass**
bei Ausbildung des Eingangs- und Ausgangsrollensegments (122, 124) mit klothoidenförmigem Längsschnitt oder mit gradem und anschließend bogenförmigen Abschnitt im Längsschnitt das Eingangs- und das Ausgangsrollensegment (122, 124) jeweils einen von ihrem Ausgangsradius abweichenden Eingangsradius aufweisen; und
das Ausgangsrollensegment (124) in der Strangführung (120) derart spiegelversetzt angeordnet ist, dass sein Eingangsradius dem Ausgangsradius des Eingangsrollensegments (122) entspricht.

11. Gießanlage (100) nach Anspruch 9,
**gekennzeichnet durch**
eine dem Ausgangsrollensegment (124) in Gießrichtung (R) nachgeschaltete Richteinrichtung (160) zum Überführen des Gießstrangs (200) in die Horizontale, beispielsweise wenn das Ausgangsrollensegment mit kreisbogenförmigem oder klothoidenförmigem Längsschnitt ausgebildet ist.

12. Gießanlage (100) nach Anspruch 2 und 11,
**dadurch gekennzeichnet, dass**
die Richteinrichtung (160) und Treibereinrichtung (130) als bauliche Einheit ausgebildet sind.

13. Gießanlage (100) nach Anspruch 9,
**dadurch gekennzeichnet, dass**
das Eingangs- und Ausgangsrollensegment (122, 124) jeweils mit kreisförmigem Längsschnitt, vorteilhafterweise mit einem Radius von mindestens 2000 mm und beispielhafterweise mit 10 Strangführungsrollenpaaren, ausgebildet ist.

14. Gießanlage (100) nach einem der vorangegangenen Ansprüche,
**dadurch gekennzeichnet, dass**
die Strangführungsrollen (126) des Eingangs-, des Zwischen- oder des Ausgangsrollensegmentes (122, 124) als Achsrollen oder als Zapfenrollen ausgebildet sind.

15. Gießanlage (100) nach einem der vorangegangenen Ansprüche,
**dadurch gekennzeichnet, dass**
der Strangführung (120) in Gießrichtung (R) eine Ofeneinrichtung (150) nachgeschaltet ist.

16. Gießanlage (100) nach Anspruch 15,
**dadurch gekennzeichnet, dass**
die Treibereinrichtung (130), die Richteinrichtung (160) oder die bauliche Einheit entweder zwischen der Strangführung (120) und der Ofeneinrichtung (150) oder innerhalb der Ofeneinrichtung (150) angeordnet sind.

17. Gießanlage (100) nach Anspruch 14,
**dadurch gekennzeichnet, dass**
eine Schere (140) zwischen den Ausgang der Treibereinrichtung (130) und die Ofeneinrichtung (150) oder in Gießrichtung (R) hinter die Ofeneinrichtung (150) geschaltet ist.

18. Gießanlage (100) nach einem der vorangegangenen Ansprüche,
**dadurch gekennzeichnet, dass**
die Höhe (H) der Gießanlage (100) vom Eingang der Kokille (110) bis zum horizontalen Auslauf der Strangführung (120) maximal 4 m beträgt.

19. Gießanlage (100) nach einem der vorangegangenen Ansprüche,
**dadurch gekennzeichnet, dass**
die horizontale Erstreckung (L) der Gießanlage (100) von der Kokille (110) bis zum Beginn der horizontalen Führung des Gießstrangs maximal 3 m beträgt.

## Claims

1. Casting system (100) comprising:
a mould (110) for producing a cast strip (200) from a supplied metal melt; and
a strip guide (120) for transferring the cast strip (200) to the horizontal, with at least one inlet roller segment (122) downstream of the mould (110) in casting direction (R) and outlet roller segment (124) downstream of the inlet roller segment (122) in casting direction (R), wherein
the inlet roller segment (122) and the outlet roller segment (124) of the strip guide (120) are constructionally identical;
**characterised in that**
the strip guide (120) comprises only the inlet roller segment (122) and the constructionally identical outlet roller segment (124), which are arranged in the strip guide (120) directly in succession in casting direction (R), wherein the inlet radius of the outlet roller segment (124) corresponds with the outlet radius of the inlet roller segment (122).

2. Casting system (100) according to claim 1, **characterised by** a driver device (130), which is arranged behind the strip guide (12) in casting direction (R), for withdrawing the cast strip (200) from the strip guide (120).

3. Casting system (100) according to one of the preceding claims, **characterised in that** the mould (110) is constructed as a funnel mould or as a parallel mould.

4. Casting system (100) according to any one of the preceding claims, **characterised in that** the mould (110) is formed to be straight or curved.

5. Casting system (100) according to claim 1, **characterised in that** the inlet roller segment (122) and the outlet roller segment (124) are each constructed over an angular range (α) of 45° in the longitudinal section thereof.

6. Casting system (100) according to claim 1, **characterised in that** the inlet roller segment (122) and the outlet roller segment (124) are each constructed over an angular range (α) of less than 45° in the longitudinal section thereof.

7. Casting system (100) according to any one of claims 1 to 4, **characterised by** an intermediate roller segment, which is arranged between the inlet roller segment (122) and the outer roller segment (124), with an inlet radius corresponding with the outlet radius of the inlet roller segment (122) and with an outlet radius corresponding with the inlet radius of the outlet roller segment (124).

8. Casting system (100) according to claim 7, **characterised in that** the intermediate roller segment is constructed with an arcuate or a double clothoidal longitudinal section.

9. Casting system (100) according to any one of the preceding claims, **characterised in that** the inlet roller segment (122) and the outlet roller segment (124) are each constructed in the longitudinal section thereof to be arcuate or in the form of a clothoid or respectively with a straight and a subsequently curved section.

10. Casting system (100) according to claim 1 and 9, **characterised in that** in the case of construction of the inlet roller segment (122) and outer roller segment (124) with a clothoidal longitudinal section or with a straight and a subsequently curved section in the longitudinal section the inlet roller segment (122) and the outlet roller segment (124) each have an inlet radius differing from its outlet radius; and the outlet roller segment (124) is so arranged in the strip guide (120) to be offset in mirror image that its inlet radius corresponds with the outlet radius of the inlet roller segment (122).

11. Casting system (100) according to claim 9, **characterised by** a straightening device (160), which is downstream of the outlet roller segment (124) in casting direction (R), for transferring the cast strip (200) to the horizontal, for example when the outlet roller segment is formed with an arcuate or a clothoidal longitudinal section.

12. Casting system (100) according to claim 2 and 11, **characterised in that** the straightening device (160) and the driver device (130) are formed as a constructional unit.

13. Casting system (100) according to claim 9, **characterised in that** the inlet roller segment (122) and the outlet roller segment (124) are each constructed with an arcuate longitudinal section, advantageously with a radius of at least 2,000 millimetres and with, for example, ten strip guide roller pairs.

14. Casting system (100) according to any one of the preceding claims, **characterised in that** the strip guide rollers (126) of the inlet, intermediate or outlet roller segment (122, 124) are constructed as axial rollers or as pin rollers.

15. Casting system (100) according to any one of the preceding claims, **characterised in that** the strip guide (120) is downstream of a furnace device (150) in casting direction (R).

16. Casting system (100) according to claim 15, **characterised in that** the driver device (130), the straightening device (160) or the constructional unit is arranged either between the strip guide (120) and the furnace device (150) or within the furnace device (150).

17. Casting system (100) according to claim 14, **characterised in that** a cutter (140) is connected between the outlet of the driver device (130) and the furnace device (150) or behind the furnace device (150) in casting direction (R).

18. Casting system (100) according to any one of the preceding claims, **characterised in that** the height (H) of the casting plant (100) from the inlet of the mould (110) to the horizontal outlet of the strip guide (120) is at most 4 metres.

19. Casting system (100) according to any one of the preceding claims, **characterised in that** the horizontal length (L) of the casting system (100) from the mould (110) to the start of the horizontal guide of the cast strip is at most 3 metres.

## Revendications

1. Installation de coulée continue (100) présentant :
une lingotière (110) pour la production d'une barre de coulée (200) à partir d'une masse métallique en fusion acheminée ; et
un guidage de barre (120) pour le transfert de la barre de coulée (200) à l'horizontale comprenant au moins un segment de rouleaux d'entrée (122) monté à la suite de la lingotière (110) dans la direction de coulée (R) et un segment de rouleaux de sortie (124) monté à la suite du segment de rouleaux d'entrée (122) dans la direction de coulée (124) ; dans laquelle le segment de rouleaux d'entrée (122) et le segment de rouleaux de sortie (124) du guidage de barre (120) sont réalisés avec une structure identique ;
**caractérisée en ce que**
le guidage de barre (120) présente uniquement le segment de rouleaux d'entrée (122) et le segment de rouleaux de sortie (124) de structure identique, qui sont disposés directement l'un derrière l'autre dans la direction de coulée (R) dans le guidage de barre (120) ; dans laquelle le rayon d'entrée du segment de rouleaux de sortie (124) correspond au rayon de sortie du segment de rouleaux d'entrée (122).

2. Installation de coulée continue (100) selon la revendication 1, **caractérisée par** un mécanisme de commande (130) destiné à l'extraction de la barre de coulée (200) hors du guidage de barre (120), disposé derrière le guidage de barre (120) dans la direction de coulée (R).

3. Installation de coulée continue (100) selon l'une quelconque des revendications précédentes, **caractérisée en ce que** la lingotière (110) est réalisée sous la forme d'une lingotière en forme d'entonnoir ou sous la forme d'une lingotière de type parallèle.

4. Installation de coulée continue (100) selon l'une quelconque des revendications précédentes, **caractérisée en ce que** la lingotière (110) est réalisée sous une forme droite ou sous une forme cintrée.

5. Installation de coulée continue (100) selon la revendication 1, **caractérisée en ce que** le segment de rouleaux d'entrée (122) et le segment de rouleaux de sortie (124) sont réalisés dans leur section longitudinale respectivement dans une plage angulaire (a) de 45°.

6. Installation de coulée continue (100) selon la revendication 1, **caractérisée en ce que** le segment de rouleaux d'entrée (122) et le segment de rouleaux de sortie (124) sont réalisés dans leur section longitudinale respectivement dans une plage angulaire (a) inférieure à 45°.

7. Installation de coulée continue (100) selon l'une quelconque des revendications 1 à 4, **caractérisée par** un segment de rouleaux intermédiaires disposé dans le guidage de barre (120) entre le segment de rouleaux d'entrée (122) et le segment de rouleaux de sortie (124), comprenant un rayon d'entrée correspondant au rayon de sortie du segment de rouleaux d'entrée (122) et comprenant un rayon de sortie correspondant au rayon d'entrée du segment de rouleaux de sortie (124).

8. Installation de coulée continue (100) selon la revendication 7, **caractérisée en ce que** le segment de rouleaux intermédiaires est réalisé avec une section longitudinale en forme d'arc de cercle ou en forme de double clothoïde.

9. Installation de coulée continue (100) selon l'une quelconque des revendications précédentes, **caractérisée en ce que** le segment de rouleaux d'entrée (122) et le segment de rouleaux de sortie (124) sont réalisés, dans leur section longitudinale, respectivement en forme d'arc de cercle ou en forme d'un clothoïde ou respectivement avec un tronçon rectiligne et un tronçon cintré qui s'y raccorde.

10. Installation de coulée continue (100) selon les revendications 1 et 9, **caractérisée en ce que**, lors de la configuration du segment de rouleaux d'entrée et du segment de rouleaux de sortie (122, 124) comprenant une section longitudinale en forme de clothoïde ou comprenant un tronçon rectiligne et un tronçon cintré qui s'y raccorde en section longitudinale, le segment de rouleaux d'entrée et le segment de rouleaux de sortie (122, 124) présentent respectivement un rayon d'entrée qui s'écarte de leur rayon de sortie ; et le segment de rouleaux de sortie (124) est disposé, dans le guidage de barre (120) en décalage spéculaire d'une manière telle que son rayon d'entrée corresponde au rayon de sortie du segment de rouleaux d'entrée (122).

11. Installation de coulée continue (100) selon la revendication 9, **caractérisée par** un mécanisme de planage (160) monté à la suite du segment de rouleaux de sortie (124) dans la direction de coulée (R), pour le transfert de la barre de coulée (200) à l'horizontale, par exemple lorsque le segment de rouleaux de sortie est réalisé avec une section longitudinale en forme d'arc de cercle ou en forme de clothoïde.

12. Installation de coulée continue (100) selon les revendications 2 et 11, **caractérisée en ce que** le mécanisme de planage (160) et le mécanisme de commande (130) sont réalisés sous la forme d'une structure unitaire.

13. Installation de coulée continue (100) selon la revendication 9, **caractérisée en ce que** le segment de rouleaux d'entrée et le segment de rouleaux de sortie (122, 124) sont réalisés respectivement avec une section longitudinale de forme circulaire, de préférence avec un rayon d'au moins 2000 mm et, à titre d'exemple, comprenant 10 paires de rouleaux de guidage de barre.

14. Installation de coulée continue (100) selon l'une quelconque des revendications précédentes, **caractérisée en ce que** les rouleaux de guidage de barre (126) du segment de rouleaux d'entrée, du segment de rouleaux intermédiaires ou du segment de rouleaux de sortie (122, 124) sont réalisés sous la forme de tourillons ou sous la forme de galets.

15. Installation de coulée continue (100) selon l'une quelconque des revendications précédentes, **caractérisé en ce qu'**un mécanisme (150) faisant office de four est monté à la suite du guidage de barre (120) dans la direction de coulée (R).

16. Installation de coulée continue (100) selon la revendication 15, **caractérisée en ce que** le mécanisme de commande (130), le mécanisme de planage (160) ou la structure unitaire est disposé, soit entre le guidage de barre (120) et le mécanisme (150) faisant office de four, soit à l'intérieur du mécanisme (150) faisant office de four.

17. Installation de coulée continue (100) selon la revendication 14, **caractérisée en ce qu'**une cisaille (140) est montée entre la sortie du mécanisme de commande (130) et le mécanisme (150) faisant office de four ou derrière le mécanisme (150) faisant office de four dans la direction de coulée (R).

18. Installation de coulée continue (100) selon l'une quelconque des revendications précédentes, **caractérisée en ce que** la hauteur (H) de l'installation de coulée continue (100) s'élève au maximum à 4 m depuis l'entrée de la lingotière (110) jusqu'à la sortie horizontale du guidage de barre (120).

19. Installation de coulée continue (100) selon l'une quelconque des revendications précédentes, **caractérisée en ce que** l'étendue horizontale (L) de l'installation de coulée continue (100) depuis la lingotière (110) jusqu'au début du guidage horizontal de la barre de coulée s'élève au maximum à 3 m.
